# EUROPÄISCHE PATENTSCHRIFT

(11) **EP 1 183 001 B1**
(45) Veröffentlichungstag und Bekanntmachung des Hinweises auf die Patenterteilung: **24.05.2006**
(21) Anmeldenummer: 99967952.5
(22) Anmeldetag: 16.12.1999
(51) Int. Cl.: A61H 33/06

(54) **GANZKÖRPER-NEBELBADVERFAHREN ZUM VERABREICHEN EINES GANZKÖRPER-NEBELBADES**
METHOD FOR PROVIDING A FULL BODY ATOMISED BATH
PROCEDE POUR EXPOSER L'ENSEMBLE DU CORPS A UN BAIN DE BROUILLARD

(30) Priorität: 28.01.1999 DE 19903377
(43) Veröffentlichungstag der Anmeldung: 06.03.2002
(73) Patentinhaber: Vitasalin AG, 80333 München (DE)
(72) Erfinder: Büsselmann, Manfred, 6022 Larnaca (CY)
(74) Vertreter: Turi, Michael
(86) Internationale Anmeldenummer: PCT/EP1999/010024
(87) Internationale Veröffentlichungsnummer: WO 2000/044331

(56) Entgegenhaltungen:
- EP-A- 0 300 577
- EP-A- 0 377 174
- DE-A- 3 926 035
- US-A- 3 854 662
- US-A- 4 130 120

## Beschreibung

Bei einem gewöhnlichen Dampfbad wird kontinuierlich Wasserdampf in einen Baderaum geleitet. Dadurch wird die Luft im Baderaum mit Wasserdampf gesättigt. Ein Teil des Wasserdampfes kondensiert zu fein verteiltem, tröpfchenförmigem Wasser. Wegen der Hitze des eingeleiteten Wasserdampfes herrscht im Baderaum eine relativ hohe Temperatur von ungefähr 40° Celsius bis 60° Celsius.

Hält sich eine Person im Baderaum auf, wird deren Durchblutung und Transpiration gesteigert. Dies führt zu starken Wasserverlusten ("Entschlackung"), und infolge der fehlenden Verdunstung zu einem stoffwechsel- und kreislaufbeeinflussenden Wärmestau. Dieser muß durch anschließende Abkühlung unter einer temperierten Dusche oder in einem Kaltwasserbecken abgebaut werden.

Im Vergleich zum Dampfbad ist die Temperatur bei einem Saunabad noch höher. In deren Baderaum herrscht üblicherweise eine trockene Hitze von ungefähr 85° bis 95° Celsius. Durch die hohe Temperatur wird eine Anregung der Durchblutung, und damit auch des Stoffwechsels erreicht.

Diese Wirkungen können verstärkt werden, indem erhitzte Steine im Heißluftraum mit Wasser übergossen werden (Aufguß), und dadurch Wasserdampf erzeugt wird. Häufig sind im Aufgußwas ser, und damit auch im erzeugten Wasserdampf, zusätzlich Heilkräuter, ätherische Öle, usw. enthalten. Ähnliches gilt auch für den o.g. in den Baderaum des Dampfbads geleiteten Wasserdampf.

Die gewöhnlichen Sauna- und Dampfbäder haben aber u.a. den Nachteil, daß wegen der hohen Temperatur im Baderaum der Kreislauf der badenden Person stark belastet wird.

In der Druckschrift Patents Abstracts of Japan C-853, July 25, 1991, Vol. 15/No. 293 ist ein Nebelbad offenbart, in welches eine vernebelte Flüssigkeit eingeleitet wird.

Zum Vernebeln wird die Flüssigkeit durch kleine Öffnungen einer Düse gedrückt, so daß diese zerstäubt wird.

Die Entgegenhaltung Patents Abstracts of Japan, 091 54 913 A, 17.06.1997 offenbart ein Dampfbad, in welches heißer Wasserdampf eingeleitet werden soll. Hierzu wird heißes Wasser von einer Pumpe durch kleine Öffnungen einer Sprühdüse gedrückt. Hierdurch wird das heiße Wasser zerstäubt. Die Sprühdüsen können, wenn kein heißes Wasser zugeführt werden soll, von einem Deckel verschlossen werden.

In der Druckschrift Patents Abstracts of Japan, C-1125, October 28, 1993, Vol. 17/No. 591 ist eine Dampfsauna beschrieben, bei der eine vernebelte Flüssigkeit in einen Saunaraum eingeleitet wird. Dabei wird über eine Pumpe Flüssigkeit zu einer Sprühdüse geleitet, und dort durch kleine Öffnungen gedrückt, so daß die Flüssigkeit zerstäubt.

Bei der Entgegenhaltung DE 42 28 229 C1 ist ein Verfahren und eine Vorrichtung zur Erzeugung von Nebel gezeigt. Hierzu wird eine Flüssigkeit mit Hilfe eines Schwingquarzes in einem Zerstäubergefäß zu Schwingungen angeregt, so daß eine Wolke aus Flüssigkeitströpfchen erzeugt wird.

Aus der US-A-3854662 ist ein Saunaraum bekannt, dem über einen Zerstäuber ein feiner Wassernebel zugeführt wird. Über einen Thermostat ist dabei sichergestellt, daß der Wassernebel erst dann eingeleitet wird in den Saunaraum, wenn eine für eine Sauna typische Temperatur überschritten wird.

Schließlich ist noch aus der EP-A-0 377 174 ein mit hoher Kompression arbeitender ganz allgemeiner Flüssigkeitsvernebler für Inhalationszwecke bekannt.

Die Erfindung hat sich zum Ziel gesetzt, unter Schaffung zahlreicher Vorteile ein
andersartiges Verfahren zum Verabreichen eines Nebelhautbades zur Verfügung zu stellen.

Dieses Ziel wird durch ein erfindungsgemäßes Verfahren mit den Merkmalen des Anspruches 1 erreicht.

Erfindungsgemäß wird die Haut der badenden Person also nicht wie bei den gewöhnlichen Dampf- und Saunabädern heißer Luft mit heißem Wasserdampf ausgesetzt. Stattdessen wirkt auf sie eine vernebelte Flüssigkeit. Im Baderaum kann deshalb im Vergleich zu Sauna- und Dampfbädern eine deutlich geringere Temperatur von insbesondere weniger als 35° Celsius, und besonders bevorzugt von 22° - 28° Celsius herrschen. Damit wird der Kreislauf der badenden Person im Vergleich zu Sauna- oder Dampfbädern weniger stark belastet.

Vorteilhaft wird dabei entsprechend einem "Vollbad" bei der Sauna der ganze Körper, d.h. die gesamte Haut der badenden Person den Nebelteilchen ausgesetzt. Möglich ist auch, wie bei einem "Teilbad" bei der Sauna eine Behandlung des ganzen Körpers mit Ausnahme einzelner Körperteile (etwa des Kopfes, des Rumpfes mitsamt der Beine, usw.).

Gemäß dem erfindungsgemäßen Verfahren wird die Flüssigkeit so stark komprimiert, daß ihr Volumen verringert wird. Dies wird bei Flüssigkeiten i.a. nur bei sehr hohen Drücken erreicht. Die komprimierte Flüssigkeit wird dann in die normale Atmosphäre von z.B. 1 bar entlassen. Dabei wird die Flüssigkeit infolge ihres hohen inneren Drucks in kleinste Teilchen zerrissen, d.h. sie explodiert nach allen Richtungen hin in feinen Nebel.

Vorzugsweise ist die zu vernebelnde Flüssigkeit Wasser (Anspruch 2). Vorteilhaft kann als zu vernebelnde Flüssigkeit auch ein Öl verwendet werden, insbesondere ein organisches Öl (Anspruch 4), beispielsweise Erdnußöl. Beim erfindungsgemäßen Zerstäuben des Öls wird dieses wegen des angewandten hohen Drucks, und des anschließenden Zerreißens zu kleinen Nebelteilchen, zu einer erhöhten Emission von Photonen angeregt. Durch die Wirkung der derart angeregten Nebelteilchen beispielsweise auf die Haut der Person im Baderaum wird bei dieser die Biophotonenemission erhöht. Dabei werden unter "Biophotonen" die Lichtquanten der (schwachen) Strahlung verstanden, die von den Zellen der Person emittiert wird. Die Emissionsstärke kann z.B. ermittelt werden, indem das von einer Blutprobe der Person ausgestrahlte Licht durch einen Photomultiplier gemessen wird.

Besonders bevorzugt wird das Ganzkörper-Nebelbad 10 - 30 Minuten lang verabreicht (Anspruch 5). Die Biophotonenemission des Blutes der Person ist dann unmittelbar nach dem Ganzkörperbad gegenüber dem Ursprungszustand um mehr als 20% erhöht, und fällt daraufhin wieder linear bis zur ursprünglichen Emissionsstärke ab. Dadurch wird bei der badenden Person eine nachhaltige therapeutische Wirkung erzielt.

Besonders bevorzugt sind dem Wasser zusätzliche Salze beigemengt worden (Anspruch 3), insbesondere Salze des toten Meeres. Vorzugsweise ist das Wasser mit Salz gesättigt, oder ist nahe am Sättigungspunkt. Nach dem Zerstäuben des Wassers sind die Salze dann auch in den Nebelteilchen enthalten, und können so auf die Haut der Person im Baderaum wirken. Damit können Hautkrankheiten behandelt werden, ohne daß ein Kuraufenthalt nahe eines Meeres mit hohem Salzgehalt (Ostsee, totes Meer, etc.), erforderlich ist. Auch auf gesunde Haut haben die salzigen Nebelteilchen eine pflegende Wirkung.

Statt des Salzes oder zusätzlich zu diesem kann das Wasser vorzugsweise auch mit Vitaminen angereichert sein. Entsprechend sind auch im anstelle des Wassers als zu vernebelnde Flüssigkeit verwendbaren Öl besonders bevorzugt Vitamine enthalten. Vorteilhaft können auch Medikamente in der zu vernebelnden Flüssigkeit gelöst sein.

Vorzugsweise ist der Baderaum nach außen hin luftdicht abdichtbar. Dadurch wird verhindert, daß die erzeugten Nebelteilchen schnell aus dem Baderaum heraus nach außen hin entweichen. Beim erfindungsgemäßen Zerstäuben der Flüssigkeit werden diese nämlich positiv aufgeladen. Deshalb stoßen sich die Nebelteilchen gegenseitig ab, sodaß sie - ohne Abdichtung - schnell aus dem Baderaum heraus diffundieren.

Vorteilhaft ist im Baderaum ein UV-Strahler vorgesehen. Mit diesem wird während des Badens die Haut der Person einer ultravioletten Strahlung ausgesetzt. Dies hat zur Folge, daß die oben beschriebenen vorteilhaften Wirkungen der Nebelteilchen auf die Haut weiter verstärkt werden.

Des weiteren ist im Baderaum vorzugsweise eine Dusche vorgesehen. Damit ist eine Säuberung des Körpers nach dem Baden möglich. Hierbei können z.B. auf der Haut verbliebene Salzreste abgewaschen werden.

Besonders bevorzugt ist im Baderaum, insbesondere in einem Rohr des Baderaums, in welches die Flüssigkeit ausgestoßen wird, ein Ventilator vorgesehen. Mit diesem können z.B. die Nebelteilchen im Baderaum verteilt werden, oder es kann z.B. die Zufuhr der vernebelten Flüssigkeit an den Baderaum unterstützt werden.

In der Hochdruckkammer wird die Flüssigkeit vorzugsweise mit einem Druck von mindestens 100 bar, insbesondere mehr als 150 bar beaufschlagt. Insbesondere beträgt der Druck zwischen 200 und 800 bar. Dadurch ist sichergestellt, daß beim explosionsartigen Ausstossen der Flüssigkeit aus der Düse in die normale Atmosphäre diese in kleine Nebelteilchen zerreißt. Diese haben eine Größe von etwa 0,5 bis 10 µm³, vorzugsweise ungefähr 1 µm³. Somit wird ein mm³ Flüssigkeit in eine Milliarde Teilchen zerrissen. Demgegenüber würde die Flüssigkeit bei einem zu geringen Druck als geschlossener Strahl aus der Düse austreten.

Vorteilhaft werden durch die Düse jeweils zwischen 0,01 und 0,5 ml Flüssigkeit ausgestoßen, insbesondere ungefähr 0,05 ml. Besonders bevorzugt wird die Flüssigkeit in ein Rohr ausgestoßen, und über das Rohr an den Baderaum zugeführt (Anspruch 7) .

Die Erfindung wird nun anhand eines Ausführungsbeispiels und der beigefügten Zeichnung näher erläutert. In der Zeichnung zeigen:
- Fig. 1: eine perspektivische Darstellung einer Nebelbadvorrichtung gemäß der vorliegenden Erfindung von rechts vorne;
- Fig. 2: eine schematische Querschnittansicht des Verneblers der Nebelbadvorrichtung;
- Fig. 3: eine schematische Querschnittansicht des Rohrs und der Sitzbank der Nebelbadvorrichtung; und
- Fig. 4: eine schematische Schnittansicht des Rohrs der Nebelbadvorrichtung von oben.

Gem. Fig. 1 weist ein Nebelbad 2 eine Bodenplatte 3, und eine Deckenplatte 4 auf, die im Querschnitt jeweils im wesentlichen kreisförmig sind. Die oberen Enden von zwei vorderen Stützrohren 5a, b und zwei hinteren Stützrohren 5c, d sind jeweils mit einer Seitenwand der Bodenplatte 3, und die unteren Enden der Stützrohre 5a, b, c, d jeweils mit einer Seitenwand der Deckenplatte 4 befestigt. Zwischen jeweils einem der vorderen Stützrohre 5a, b und dem entsprechenden dahinterliegenden hinteren Stützrohr 5c, d erstreckt sich zwischen der Bodenplatte 3 und der Deckenplatte 4 eine rechte bzw. eine linke Seitenscheibe 6a, b aus Acrylglas. Entsprechend erstreckt sich zwischen den zwei hinteren Stützrohren 5c, d zwischen der Bodenplatte 3 und der Deckenplatte 4 eine Hinterscheibe 6c. Diese besteht ebenfalls aus Acrylglas. Zwischen den vorderen Stützrohren 5a, b, der Bodenplatte 3, und der Deckenplatte 4 sind eine linke und eine rechte Vorderscheibe 6d, e vorgesehen. Diese sind jeweils transversal zu den vorderen Stützrohren 5a, b verschiebbar, und grenzen bei der in Fig. 1 gezeigten, unverschobenen Stellung über entsprechende Dichtlippen (nicht dargestellt) direkt aneinander. Ein zwischen der Deckenplatte 4, der Bodenplatte 3, und den Scheiben 6a, b, c, d, e gebildeter Baderaum 1 ist dann nach außen hin luftdicht.

Im Baderaum 1 erstreckt sich zwischen der Bodenplatte 3 und der Deckenplatte 4 ein Rohr 32. An diesem befindet sich eine Dusche 9. Zudem ist an einer Oberseite der Bodenplatte 3 eine wasserdichte Sitzbank 7 angeordnet. An einer Unterseite der Deckenplatte 4 ist ein UV-Strahler 8 vorgesehen. Die Deckenplatte 4 ist in ein vorderes Deckenplattenteil 4a und ein hinteres Deckenplattenteil 4b, und die Bodenplatte 3 in ein vorderes Bodenplattenteil 3a und ein hinteres Bodenplattenteil 3b zerlegbar. Damit ist das Nebelbad 2 insgesamt in ein vorderes und ein hinteres Teil zerlegbar. Dabei weist das vordere Teil das vordere Deckenplattenteil 4a mit dem UV-Strahler 8, das vordere Bodenplattenteil 3a, die Vorderscheiben 6d, e, die vorderen Stützrohre 5a, b, und die Seitenscheiben 6a, b auf. Das hintere Teil weist das hintere Dekkenplattenteil 4b, das hintere Bodenplattenteil 3b, die hinteren Stützrohre 5c, 5d, die Hinterscheibe 6c, das Rohr 32, und die Sitzbank 7 auf. Dabei sind, wie in Fig. 3 dargestellt, im Rohr 32 und in der Sitzbank 7 die zum Erzeugen und zum Verteilen von Nebel wesentlichen, technisch aufwendigen Geräte untergebracht, und zwar zwei Vernebler 20, zwei Schalldämpfer 34a, 34b, und ein Ventilator 35 (siehe unten). Die technisch aufwendigen Geräte sind also im hinteren Teil des Nebelbads 2 vormontiert; ein separater Zusammenbau dieser Geräte am Einsatzort des Nebelbads 2 ist nicht notwendig. Stattdessen muß dort lediglich das hintere Teil des Nebelbads 2 mit dessen vorderem Teil verbunden werden.

Wird die rechte Vorderscheibe 6e gem. Fig. 1 in Richtung eines Pfeils B transversal zum rechten vorderen Stützrohr 5b nach rechts hinten, und die linke Vorderscheibe 6d in Richtung eines Pfeils A transversal zum linken vorderen Stützrohr 5b nach links hinten hinter die rechte bzw. die linke Seitenscheibe 6b, 6a verschoben, kann eine Person in den Baderaum 1 eintreten, und auf der Sitzbank 7 Platz nehmen. Daraufhin wird der Baderaum 1 durch Zurückverschieben der Vorderscheiben 6d, e in die in Fig. 1 gezeigte Stellung wieder abgedichtet.

Gem. Fig. 2 weist jeder Vernebler 20 einen hohlzylinderförmigen Kompressionsraum 21 mit einer Öffnung 28 auf. Der Kompressionsraum 21 ist über eine Leitung 26 mit einer Hochdruckpumpe 25 verbunden, aus der die zu vernebelnde Flüssigkeit gefördert wird. Diese enthält Wasser mit hohem Anteil darin gelöster Salze, insbesondere Wasser des toten Meeres, oder ein organisches Öl.

Im Kompressionsraum 21 ist ein konusförmiger Kolben 27 angeordnet. Der Kolben 27 ist in Längsrichtung des Kompressionsraums 21 verschiebbar und wird von einer Feder 29 an seinem hinteren Ende in Richtung der Öffnung 28 des Kompressionsraums 21 vorgespannt. Somit verschließt bei der in Fig. 2 gezeigten Stellung die Spitze des Kolbens 27 die Öffnung 28 des Kompressionsraums 21.

Die Feder 29 erstreckt sich im Kompressionsraum 21 in Längsrichtung zwischen dem hinteren Ende des Kolbens 27, und einem vorderen Ende einer Stützplatte 30. Die Stützplatte 30 ist an einem vorderen Ende einer Stellschraube 31 angeordnet, und kann durch Drehen der Stellschraube 31 im Kompressionsraum 21 in dessen Längsrichtung verschoben werden. Dadurch ist die Federkraft einstellbar, mit der die Feder 29 die Spitze des Kolbens 27 gegen die Öffnung 28 des Kompressionsraums 21 drückt.

Bei fortdauerndem Fördern von zu vernebelnder Flüssigkeit von der Hochdruckpumpe 25 in den Kompressionsraum 21 wird diese im Kompressionsraum 21 immer weiter komprimiert. Der darin vorhandene Druck steigt dann auf ungefähr 200 bis 800 bar an. Dabei wird eine wachsende Kraft auf den Kolben 27 in Längsrichtung des Kompressionsraums 21 ausgeübt, die diesen schließlich gegen die von der Feder 29 ausgeübte Federkraft von der Öffnung 28 des Kompressionsraums 21 wegdrückt.

Dadurch wird die komprimierte Flüssigkeit gem. Fig. 3 in das Innere des Rohrs 32 freigegeben. Da in diesem eine normale Atmosphäre von ungefähr 1 bar herrscht, wird die Flüssigkeit dabei explosionsartig in kleinste Nebelteilchen zerrissen. Der Nebel strömt dann zu einem oberen Ende des Rohrs 32, und von dort über ein Gitter 33 in den Baderaum 1. Hierzu wird durch den Ventilator 35, der unterhalb des Gitters 33 am oberen Ende des Rohrs 32 angeordnet ist, ein nach oben gerichteter Sog erzeugt. Im gleichen Maß, in dem der Nebel über das Gitter 33 aus dem Rohr 32 in den Baderaum 1 strömt, kann Luft über am unteren Ende des Rohrs 32 unterhalb der Kompressionsräume 21 der Vernebler 20 vorgesehene Zuluftöffnungen 36 nachströmen.

Im Rohr 32 ist zwischen den Kompressionsräume 21 der Vernebler 20 und dem Gitter 33 der obere Schalldämpfer 34a, sowie unterhalb der Kompressionsräume 21 der Vernebler 20 der untere Schalldämpfer 34b angeordnet zur Dämpfung des beim explosionsartigen Zerreißens der Flüssigkeit in kleine Nebelteilchen entstehenden Schallwellen. Jeder Schalldämpfer 34a, b besteht aus mehreren sich quer zur Rohrachse erstreckenden, voneinander beabstandeten, sich jeweils partiell überlappenden Schalldämpfplatten 37a, b. Gem. Fig. 4 läßt jede Schalldämpfplatte 37a im Querschnitt des Rohrs 32 eine Öffnung 38a frei, durch die hindurch sich die Nebelteilchen im Rohr 32 von unten nach oben hin bewegen können. Jede Schalldämpfplatte 37a überdeckt - von oben her betrachtet - jeweils vollständig eine Öffnung 38b (in Fig. 4 gestrichelt dargestellt), die von einer darunterliegenden bzw. darüberliegenden Schalldämpferplatte 37b freigelassen wurde.

Der gem. Fig. 1 über das Gitter 33 aus dem Rohr 32 strömende Nebel breitet sich im Baderaum 1 aus, und wirkt auf die Haut der sich im Nebelbad 2 aufhaltenden Person. Die Wirkung des Nebels auf die Haut wird dabei durch die vom UV-Strahler 8 emittierte ultraviolette Strahlung unterstützt. Nach dem Verabreichen des Bades kann sich die Person vor dem Verlassen des Baderaums 1 mit der Dusche 9 abduschen, und so Öl- oder Salzreste auf der Haut entfernen.

## Patentansprüche

1. Verfahren zum Verabreichen eines Nebel-Hautbades an mindestens eine Person in einem Baderaum (1), mit den Schritten:
- Komprimieren einer Flüssigkeit durch Beaufschlagen der Flüssigkeit mit einem hohen Druck von mindestens 100 bar;
- Explosionsartiges Ausstoßen der Flüssigkeit, so daß diese infolge ihres hohen inneren Drucks in kleine Teilchen zerrissen wird;
- Zuführen der in kleine Teilchen zerrissenen Flüssigkeit an den eine Temperatur von unter 35 °C aufweisenden Baderaum (1).

2. Verfahren nach Anspruch 1, wobei die Flüssigkeit Wasser ist.

3. Verfahren nach einem der Ansprüche 1 oder 2, wobei dem Wasser zusätzliche Salze beigemengt werden.

4. Verfahren nach Anspruch 1, wobei die Flüssigkeit ein organisches Öl ist.

5. Verfahren nach einem der Ansprüche 1 bis 4, wobei das Nebelhautbad 10 - 30 Minuten lang verabreicht wird.

6. Verfahren nach einem der Ansprüche 1 bis 5, wobei jeweils zwischen 0,01 und 0,5 ml Flüssigkeit ausgestoßen werden.

7. Verfahren nach einem der vorhergehenden Ansprüche, wobei die Flüssigkeit in ein Rohr (32) ausgestoßen wird, und über das Rohr (32) an den Baderaum (1) zugeführt wird.

## Claims

1. Method of administering a mist bath for the skin to at least one person in a bathroom (1), having the steps of:
- compressing a liquid by applying a high pressure of at least 100 bars to the liquid,
- ejecting the liquid in an explosion-like manner so that it is ripped apart into small particles as a result of its high internal pressure,
- feeding the liquid which has been ripped apart into small particles to the bathroom (1), which is at a temperature of less than 35°C.

2. Method according to claim 1, wherein the liquid is water.

3. Method according to either of claims 1 and 2, wherein additional salts are admixed with the water.

4. Method according to claim 1, wherein the liquid is an organic oil.

5. Method according to one of claims 1 to 4, wherein the mist bath for the skin is administered for 10 - 30 minutes.

6. Method according to one of claims 1 to 5, wherein 0.01 to 0.5 ml of liquid is ejected at a time.

7. Method according to one of the foregoing claims, wherein the liquid is ejected into a tube (32) and is fed to the bathroom (1) via the tube (32).

## Revendications

1. Procédé pour donner un bain de peau de brouillard à au moins une personne dans une salle de bain (1), comprenant les étapes consistant à :
- comprimer un liquide en alimentant le liquide avec une pression élevée d'au moins 100 bars ;
- expulser le liquide sous forme d'explosion, de sorte que celui-ci est déchiré en petites parties suite à la pression interne élevée ;
- introduire le liquide déchiré en petites parties au niveau de la salle de bain (1) dont la température est inférieure à 35°C.

2. Procédé selon la revendication 1, **caractérisé en ce que** le liquide est de l'eau.

3. Procédé selon l'une quelconque des revendications 1 ou 2, **caractérisé en ce que** des sels supplémentaires sont ajoutés à l'eau.

4. Procédé selon la revendication 1, **caractérisé en ce que** le liquide est une huile organique.

5. Procédé selon l'une quelconque des revendications 1 à 4, **caractérisé en ce que** le bain de peau de brouillard dure de 10 à 30 minutes.

6. Procédé selon l'une quelconque des revendications 1 à 5, **caractérisé en ce que** respectivement entre 0,01 et 0,5 ml de liquide sont expulsés.

7. Procédé selon l'une quelconque des revendications précédentes, **caractérisé en ce que** le liquide est expulsé dans un tuyau (32) et est introduit dans la salle de bain (1) par le tuyau (32).
